# EUROPÄISCHE PATENTSCHRIFT

(11) **EP 3 173 706 B1**
(45) Veröffentlichungstag und Bekanntmachung des Hinweises auf die Patenterteilung: **22.06.2022**
(21) Anmeldenummer: 16200481.6
(22) Anmeldetag: 24.11.2016
(51) Int. Cl.: F24F 11/00, F24F 12/00, F24F 11/30, F24F 11/74, F24F 110/00

(54) **VORRICHTUNG ZUM LUFTAUSTAUSCH IN GEBÄUDEN**
DEVICE FOR AIR EXCHANGE IN BUILDINGS
DISPOSITIF DE RENOUVELLEMENT D'AIR DANS DES BÂTIMENTS

(30) Priorität: 27.11.2015 AT 510162015
(43) Veröffentlichungstag der Anmeldung: 31.05.2017
(73) Patentinhaber: LIMODOR Lüftungstechnik GmbH & Co KG, 4060 Leonding (AT)
(72) Erfinder: Weigl, Andreas, 4020 Linz (AT); Wissing, Ralf, 97990 Weikersheim (DE)
(74) Vertreter: Hübscher & Partner Patentanwälte GmbH

(56) Entgegenhaltungen:
- JP-A- H0 979 648
- JP-A- H07 293 974
- JP-A- 2002 243 238

## Beschreibung

Die Erfindung bezieht sich auf eine Vorrichtung zum Luftaustausch in Gebäuden mit wenigstens zwei Gebläseanordnungen zum Absaugen von Abluft, mit integrierten Steuerungen und/oder einer Steuerungseinrichtung zur Steuerung der abzusaugenden Abluftmenge und mit wenigstens einer Zuluftleitung zum Einbringen von Zuluft in das Gebäude, die in mehrere Stichleitungen verzweigt.

Grundsätzlich ist es bekannt, diverse Gebäude bzw. Räumlichkeiten mittels Lüfteinheiten zu entlüften. Damit sollen beispielsweise Sanitärräume, Küchen, Abstellräume oder dgl. von schadstoff-, feuchter- bzw. geruchsbelasteter Luft befreit werden. Auch bei Passivhäusern ist mit derartigen Vorrichtungen ein geordneter Luftaustausch im Gebäude vorzusehen, um die ordnungsgemäße Sauerstoffversorgung im Gebäude zu gewährleisten. Eine derartige Vorrichtung ist insbesondere auch deshalb erforderlich, da die moderne Bauweise von Gebäuden, bei der die Gebäudehülle immer dichter ausgestaltet wird und deshalb keine natürliche Be- und Entlüftung in den Wohnräumen stattfinden kann, eine entsprechende Lüftungsanlage erfordert. Damit soll einerseits Energie eingespart werden, was anderseits aber zur Folge hat, dass eine entsprechende Lüftungsanlage vorgesehen wird, die ein behagliches Raumklima schafft. Diese Lüftungsanlage soll ein zugfreies, behagliches Raumklima ermöglichen und dabei möglichst geringe Betriebskosten verursachen.

Mit einem zentralen Abluftventilator für alle Abluftstellen, kann nur die gesamte Luftmenge im Wohnraum erhöht werden. Dies hat einen erhöhten Energiebedarf, Lärmpegel und niedrigere Luftfeuchte und eingeschränkte Luftmengenanpassung an der Abluftstelle zur Folge.

Bei Systemen mit zentralem Zu- und Abluftventilator müssen alle Zu- und Abluftöffnungen bei der Inbetriebnahme eingeregelt werden.

Aus der JP H09 79648 A ist eine Klimaanlage für ein Gebäude mit dezentralen Gebläseanordnungen zum Absaugen von Abluft aus einzelnen Räumen bekannt. Diese Abluft wird über ein in einem Gemeinschaftsraum, beispielsweise einem Vorraum, angeordnetes Klimagerät geleitet und mittels eines gemeinsamen Gebläses wiederum in die einzelnen Räume eingebracht. In diesem Kreislauf entspricht die Fördermenge der dezentralen Gebläseanordnungen der Fördermenge des gemeinsamen Gebläses. Im Klimagerät kann ein Teil der Luft ausgetauscht werden. Dabei offenbart die JP H09 79648 A eine Vorrichtung zum Luftaustausch in Gebäuden gemäß dem Oberbegriff des Anspruchs 1.

Eine Vorrichtung zum Luftaustausch zu schaffen, die einen energieeffizienten Austausch von Gebäudeluft erlaubt und dabei ein behagliches Raumklima schafft, ist Hauptaufgabe der Erfindung. Zudem soll eine bedarfsabhängige Luftregelung an der Abluftstelle möglich sein. Nach einer vorteilhaften Ausgestaltung der Erfindung soll ein möglichst schneller und effizienter Abtransport schadstoffbelasteter/feuchter Luft aus Räumen möglich sein.

Zur Lösung der gestellten Aufgabe wird eine Vorrichtung mit den Merkmalen von Anspruch 1 vorgeschlagen. Bevorzugte Ausführungsformen sind in den abhängigen Ansprüchen definiert. Weiter wird ein Verfahren mit den Merkmalen von Anspruch 7 vorgeschlagen. Gemäß der Erfindung ist vorgesehen, dass der Zuluftleitung eine Gebläseeinheit zugeordnet ist, wobei die Steuerung die Zuluftmenge gleichhoch vorgibt, wie die Summe der Abluftmengen der dezentralen Gebläseanordnungen ist und wobei die Stichleitungen endseitig mit einem Luftdurchlassventil ausgestattet sind.

Dadurch, dass vorgesehen wird, dass dieselbe Luftmenge wie sie von den Gebläseanordnungen aus dem Gebäude abgesaugt wird, mit einer zentralen Gebläseeinheit in das Gebäude eingebracht wird, herrschen innerhalb des Gebäudes nur besonders geringe Druckdifferenzen zwischen Absaugungen und Lufteinbringungsöffnungen vor, was insbesondere einem zugfreien Luftaustausch zugutekommt, der unter andere dafür verantwortlich ist, ein besonders behagliches Raumklima zu schaffen. Erfindungswesentlich ist es also, dass aktiv die gleiche Menge Zuluft in das Gebäude eingebracht wird, wie aktiv von den einzelnen Stellen abgesaugt wird. Unterdrücke im Gebäude werden damit vermieden. Zur Steuerung können zentrale bzw. dezentrale Sensoren oder eine Mischung daraus verwendet werden. Zudem können zur Steuerung alle Geräte über Steuerleitungen mit der Steuerung verbunden werden und/oder die Luftmenge in der Abluftleitung wird gemessen und die Zuluft danach eingestellt. Für diesen Fall kann gegebenenfalls auch auf Steuerleitungen zwischen Steuerung und Gebläseeinheiten verzichtet werden.

Insbesondere empfiehlt es sich, wenn den Gebläseanordnungen je eine Sensorsteuerung zugeordnet ist. Die Sensorsteuerung kann eine Zeit-, Nachlauf-, Intervall- Feuchte-, Licht-, Fern-, CO₂ und/oder Bewegungssteuerung umfassen. Erfindungsgemäß wird jede Abluftstelle mit einer eigenen Gebläseanordnung, einem Ventilator, zur Luftförderung ausgerüstet. Damit kann die abzufördernde Luftmenge in jedem Raum punktuell erhöht oder abgesenkt werden. Durch die Sensorsteuerung (z.B.: Zeit-, Uhr-, Nachlauf-, Intervall-, Feuchte-, Licht- und Bewegungsmelder) beispielsweise im Ablüfter, kann eine Anpassung der Luftmenge ohne bewussten Eingriff des Nutzers erfolgen. Zusätzlich bzw. parallel zum Sensorbetrieb kann der Bewohner manuell mit einem Schalter an jeder Abluftstelle die Luftmenge erhöhen oder absenken. Die Zuluftmenge wird über die zentrale Gebläseeinheit immer automatisch an die Abluftmenge angepasst, damit eine ausgeglichene Volumenstrombilanz garantiert werden kann.

Folgende Module stehen dafür beispielsweise zur Verfügung.

Mit der programmierbaren Zeitschaltuhr kann jede Gebläseanordnung zum Absaugen von Abluft gezielt in jeder Betriebsstufe für ein definiertes Zeitintervall ein- bzw. ausgeschalten werden.

Im Nachlauf schaltet sich die Gebläseanordnung zum Absaugen von Abluft verzögert ein bzw. aus. Die Ein- und Ausschaltzeiten können unabhängig voneinander eingestellt werden.

Mit dem Intervallmodul schaltet sich die Gebläseanordnung zum Absaugen von Abluft selbstständig nach Ablauf einer variabel einstellbaren Intervallzeit ein, läuft dann die eingestellte Betriebszeit und schaltet dann selbstständig wieder ab.

Das Feuchtemodul schaltet die Gebläseanordnung zum Absaugen von Abluft in Abhängigkeit des Raum-Feuchtewertes und einer Klimalogik ein und aus.

Der Lichtsensor schaltet die Gebläseanordnung zum Absaugen von Abluft bei Lichteinfall ein. Wird der Lichteinfall unterbrochen, schaltet der Lüfter, ggf. mit einer Nachlaufzeit, ab.

Der Bewegungsmelder reagiert auf bewegende Wärmestrahlung und schaltet die Gebläseanordnung zum Absaugen von Abluft bei Eintritt in den Sensorbereich ein. Bei Verlassen des Bereiches schaltet der Lüfter wieder ab.

Mit der Fernsteuerung können die Gebläseanordnungen zum Absaugen von Abluft zentral ein- bzw. ausgeschaltet werden, wobei die manuelle, raumseitige Bedienung erhalten bleibt.

Wird der CO2-Grenzwert an der Gebläseanordnung zum Absaugen von Abluft überschritten, schaltet der Lüfter ein, bei Unterschreitung schaltet er wieder ab.

Zusätzlich sind auch nicht den Gebläseanordnungen zum Absaugen von Abluft direkt zugeordnete Sensoren zum Betrieb der Lüftungsanlage einsetzbar, welche bei einzelnen Ablüftern oder auch Ablüftergruppen oder beim ganzen Lüftungssystem die Luftmengen anpassen.

Ein Feuchtesensormodul mit Klimalogik kann in Gebläseanordnungen zum Absaugen integriert sein und die Luftfeuchte der Umgebung erfassen. Wird beispielsweise ein Feuchteanstieg von mindestens 5% innerhalb von 15 Minuten erreicht, schaltet die Gebläseanordnung bei Erreichen der 5% Grenze sofort ein. Frühestens aber bei relativer 55% Luftfeuchte. Steigt die Umgebungsfeuchte langsamer, wird alle 15 Minuten ein neuer Startwert festgelegt, der Einschaltpunkt bewegt sich also mit. Vermindert sich die Feuchte, so wird der Einschaltpunkt nach unten korrigiert. Hat sich der Lüfter auf Grund eines Feuchteanstieges eingeschaltet, läuft er so lange, bis er die Feuchteschwelle, bei der er eingeschalten hat, wieder erreicht. Um sicherzustellen, dass der Lüfter abschaltet, kann eine Maximallaufzeit eingestellt werden. Der große Vorteil der Klimalogik liegt darin, dass auch im Sommer die Funktion gewährleistet bleibt. Bei einem fixen Einschaltpunkt würde das Feuchtemodul nur im Winter funktionieren und müsste im Sommer abgeschalten werden.

Zusätzlich kann das Feuchtesensormodul durch Betätigen eines Licht-/Lüftungsschalters in einen Schlafmodus versetzt werden. Die Feuchtesteuerung ist dann beispielsweise für 12 Stunden deaktiviert. Durch abermaliges Einschalten des Lüfters wird der Schlafmodus wieder außer Kraft gesetzt.

Um dabei die Wärmeverluste möglichst gering zu halten, wird vorgeschlagen, dass die Anschlussleitungen der dezentralen Gebläseanordnungen in eine gemeinsame eine gemeinsame Abluftleitung angeschlossen sind, in deren Strömungsweg ein Wärmetauscher angeordnet ist, der zwecks Vorwärmung der Zuluft ebenfalls an die Zuluftleitung angeschlossen ist und von dieser durchströmt wird. Die aus dem Gebäude auszubringende Abluft gibt somit die Wärme an die in das Gebäude einströmende Zuluft, in allgemein bekannter Weise, ab. Kostengünstige Verhältnisse werden insbesondere dadurch geschaffen, dass alle Abluftleitungen und die Zuluftleitung durch ein einziges Wärmetauscherelement geleitet werden. Dieses kann dann gegebenenfalls gereinigt bzw. desinfiziert werden. Um den Geräuschpegel möglichst gering zu halten, was ebenfalls einen Einfluss auf das Raumklima hat, wird vorgeschlagen, dass in der Zuluftleitung ein Schalldämpfer angeordnet ist. Dieser Schalldämpfer ist insbesondere nach dem gemeinsamen Gebläse der Zuluftleitung angeordnet und sorgt dafür, dass nur möglichst schallberuhigte Luft zu den einzelnen Luftzuführöffnungen geleitet wird.

Erfindungsgemäß ist es vorgesehen, dass die Zuluftleitung in mehreren Stichleitungen verzweigt, die einseitig mit je einem Luftdurchlassventil ausgestattet sind. Damit ist es auch möglich, zielgerichtete Lüftungen, beispielsweise Wohnzimmer, Arbeitszimmer, Schlafzimmer vornehmen zu können. So lassen sich verschiedene Winter- wie Sommerregelmodelle realisieren, wobei in der kalten Jahreszeit beispielsweise die Zu- und Abluftführung über den Wärmetauscher erfolgen kann und im Sommer dieser Wärmetauscher gegebenenfalls umgangen wird. Es lassen sich auch verschiedenste Lüftmodelle umsetzen, so beispielsweise eine Grundumluftstellung, die den Grundaustausch sicherstellt. Dazu können bedarfsgesteuerte Abluftmengen eingestellt werden, wie sie beispielsweise in der Küche, im Bad oder in WC-Anlagen oder dgl. anfallen, um Räume gezielt rasch entsprechend belüften zu können. Zudem besteht auch die Möglichkeit, das gesamte Gebäude mit hoher Leistung zu durchlüften, wie dies beispielsweise erforderlich sein kann, wenn eine größere Anzahl an Menschen im Gebäude anwesend ist. Die Zuluftmenge wird über die Abluftmenge der Abluftgeräte elektronisch geregelt und liefert immer genau die Zuluftmenge die gerade benötigt wird.

Das erfindungsgemäße Verfahren zum Luftaustausch in einem Gebäude, dessen Abluft mit wenigstens zwei dezentralen Gebläuseanordnungen abgesaugt wird, zeichnet sich dadurch aus, dass die gleiche Menge an abgesaugter Abluft mit einem zentralen Gebläse in das Gebäude eingebracht und in weiterer Folge mittels Stichleitungen verteilt wird. Dazu empfiehlt es sich, wenn die Zuluft über den Stichleitungsenden zugeordnete Luftdurchlassventile in das Gebäude eingebracht wird.

Ein erfindungsgemäßese Lüftungssystem wird beispielsweise durch die dezentralen Gebläseanordnungen und deren integrierte Sensorik, durch externe Sensoren bzw. durch Funktionalitäten und durch eine drahtgebundene Steuerleitung zwischen dezentralen Gebläseanordnungen, Steuerung und zentraler Gebläseeinheit für die Zuluft gesteuert. Meldet ein Sensor eine negative Veränderung der Raumluft so erhöht die jeweilige dezentrale Gebläseanordnung an dieser Abluftstelle die Luftmenge und meldet dies an die Steuerung. Die Steuerung erhöht die Luftmenge der Gebläseeinheit für die Zuluft damit eine ausgeglichene Volumenstrombilanz zwischen Zu- und Abluft gewährleistet werden kann. Werden die Grenzwerte am Sensor wieder unterschritten, verringert die dezentrale Gebläseanordnung ihre Luftmenge und auf Grund der Rückmeldung zur Steuerung wird auch die Zuluft in gleichem Maß verringert. Die Erhöhung bzw. Verringerung der Abluftmenge kann auch manuell durch den Nutzer erfolgen.

Ein erfindungsgemäßese Lüftungssystem mit automatischer Anpassung erfasst die Gesamt-Abluftmenge und stellt über eine Regeltechnik/Steuerung einen balancierten Luftvolumenstrom durch die Gebläseeinheit für die Zuluft sicher. Damit ergeben sich folgende Vorteile gegenüber einem System mit Rückmeldung. Es können beliebig viele dezentrale Gebläseanordnungen mit unterschiedlichen Luftvolumenströmen eingesetzt werden. Einzig die gesamte Abluftmenge aller einzelnen dezentralen Gebläseanordnungen darf die maximale Fördermenge des Zuluftventilators nicht überschreiten. Es sind keine Steuerleitungen zwischen dezentralen Gebläseanordnungen und Steuerung nötig. Die Anzahl der dezentralen Gebläseanordnungen ist nicht begrenzt und die Lüftungsanlage wird ausschließlich über die tatsächlich geförderte Abluftmenge geregelt und ausbalanciert.

In der Zeichnung ist die Erfindung anhand eines Anlagenschemas schematisch dargestellt.

Eine erfindungsgemäße Vorrichtung zum Luftaustausch in Gebäuden umfasst wenigstens zwei, im vorliegenden Fall drei Gebläseanordnungen 1, zum Absaugen von Abluft. Diese Gebläseanordnungen 1 umfassen üblicherweise eine in einem Gehäuse angeordnete Lüftereinheit, die mit einem Deckel vorne abgeschlossen ist, wobei zwischen Lüftereinheit und Deckel üblicherweise ein Filterelement angeordnet ist.

Zur Ansteuerung dieser Gebläseanordnungen 1 ist eine Steuereinrichtung 2 vorgesehen, welche die einzelnen Abluftmengen registriert und die Zuluft danach einstellt. Die Luftmengen der Gebläseanordnungen können einzeln über integrierte oder externe Steuerungen verändert werden. Zusätzlich kann die Luftmenge zentral über eine Fernsteuerung/Schaltelement 13 eingestellt werden. Die einzelnen Abluftleitungen 3 der Gebläseanordnungen münden in eine gemeinsame Abluftleitung 4. Des Weiteren ist wenigsten eine Zuluftleitung 5 zum Einbringen von Zuluft in das Gebäude vorgesehen, welche Zuluftleitung 5 in mehrere Stichleitungen 6 verzweigt. Die Frischluft wird über die Stichleitungen 6 an den vorgegebenen Stellen in das Gebäude eingebracht. Der Zuluftleitung 5 ist eine "zentrale bzw. gemeinsame" Gebläseeinheit 7 zugeordnet, wobei die Steuerung 2 die Zuluftmenge in der Zuluftleitung 5 gleich hoch vorgibt, wie in der Abluftleitung 4, also der Summe der Abluftmengen der dezentralen Gebläseanordnungen 1.

Die Anschlussleitungen 3 der dezentralen Gebläseanordnungen 1 sind an die gemeinsame Abluftleitung 4 angeschlossen, in deren Strömungsweg ein Wärmetauscher 8 angeordnet ist, der zwecks Vorwärmung der Zuluft ebenfalls an die Zuluftleitung 5 angeschlossen ist. Die Zuluft tritt in das Gebäude durch eine Öffnung 10 ein und die Abluft durch eine Öffnung 9 aus. Des Weiteren ist in der Zuluftleitung 5, im Ausführungsbeispiel nach Wärmetauscher 8 und nach Gebläse 7 ein Schalldämpfer 11 angeordnet. Des Weiteren verzweigt die Zuluftleitung 5, wie bereits erwähnt, in mehrere Stichleitungen 6, über welche die Einbringung der Frischluft in die jeweiligen Räumlichkeiten erfolgt. Diese Stichleitungen 6 sind endseitig mit Luftdurchlassventilen 12 ausgestattet. Mit einer derartigen Vorrichtung kann die Abluft dezentral abgesaugt werden, wobei die einzelnen Entlüftungsgeräte von einer Grundlaststufe, in der beispielsweise 30m³/h abgesaugt werden können, beispielsweise auf eine Bedarfslüftung von 60m³/h hochgeschaltet werden können. Einzelne Lüfter können beispielsweise mit Nachlaufrelais ausgestattet sein, wie dies beispielsweise in Feuchträumen, Küchen oder dgl. von Vorteil sein kann. Sie können mit Lichtschaltern oder mit gesonderten Schalteinrichtungen geschaltet werden bzw. kann die jeweilige Schaltstufe von der Steuereinheit vorgegeben werden. In jedem Fall wird die geförderte Abluftmenge von der Steuereinheit 2 erfasst und die in das Gebäude einzubringende Zuluftmenge über die Gebläseeinheit 7 entsprechend nachgeregelt.

## Patentansprüche

1. Vorrichtung zum Luftaustausch in Gebäuden mit wenigstens zwei dezentralen Gebläseanordnungen (1) zum Absaugen von Abluft, mit integrierter Steuerungen und/oder einer Steuerungseinrichtung (13) zur Steuerung der abzusaugenden Abluftmenge und mit wenigstens einer Zuluftleitung (5) zum Einbringen von Zuluft in das Gebäude, wobei der Zuluftleitung (5) eine Gebläseeinheit (7) zugeordnet ist, und wobei die Vorrichtung eine weitere Steuerung (2) aufweist, die dazu eingerichtet ist, die Gebläseeinheit (7) für die Zuluft derart anzusteuern, dass die Zuluftmenge der Summe der Abluftmengen der dezentralen Gebläseanordnungen (1) entspricht, **dadurch gekennzeichnet, dass** die Zuluftleitung (5) in mehrere Stichleitungen (6) verzweigt, wobei die Stichleitungen (6) endseitig jeweils mit einem Luftdurchlassventil (12) ausgestattet sind.

2. Vorrichtung nach Anspruch 1, **dadurch gekennzeichnet, dass** den Gebläseanordnungen (1) eine Sensorsteuerung zugeordnet ist.

3. Vorrichtung nach Anspruch 2, **dadurch gekennzeichnet, dass** die Sensorsteuerung eine Zeit-, Nachlauf-, Intervall-, Feuchte-, Licht-, Fern-, CO₂ und/oder Bewegungssteuerung umfasst.

4. Vorrichtung nach einem der Ansprüche 1 bis 3, **dadurch gekennzeichnet, dass** Anschlussleitungen (3) der dezentralen Gebläseanordnungen (1) in eine gemeinsame Abluftleitung (4) angeschlossen sind, in deren Strömungsweg ein Wärmetauscher (8) angeordnet ist, der zwecks Vorwärmung der Zuluft ebenfalls an die Zuluftleitung (5) angeschlossen ist.

5. Vorrichtung nach einem der Ansprüche 1 bis 4, **dadurch gekennzeichnet, dass** in der Zuluftleitung (5) ein Schalldämpfer (11) angeordnet ist.

6. Vorrichtung nach einem der Ansprüche 1 bis 5, **dadurch gekennzeichnet, dass** in den Gebläseanordnungen (1) zum Absaugen ein Feuchtesensormodul mit Klimalogik integriert ist, welche derart eingerichtet ist, bei einem Feuchteanstieg von mindestens 5% innerhalb von 15 Minuten die Gebläseanordnung (1) bei Erreichen der 5% Grenze, aber frühestens bei relativer 55% Luftfeuchte, sofort einzuschalten.

7. Verfahren zum Luftaustausch im Gebäude, dessen Abluft mit wenigstens zwei dezentralen Gebläseanordnungen abgesaugt wird, **dadurch gekennzeichnet, dass** die gleiche Menge an abgesaugter Abluft mit einem zentralen Gebläse in das Gebäude eingebracht und in weiterer Folge mittels Stichleitungen verteilt wird und dass die Zuluft über den Stichleitungsenden zugeordnete Luftdurchlassventile in das Gebäude eingebracht wird.

## Claims

1. Apparatus for air exchange in buildings having at least two decentralised fan arrangements (1) for extracting exhaust air, having integrated controllers and/or a control device (13) for controlling the exhaust air quantity to be extracted and having at least one supply air line (5) for introducing supply air into the building, wherein a fan unit (7) is allocated to the supply air line (5), and wherein the apparatus has a further controller (2) which is configured to activate the fan unit (7) for the supply air such that the supply air quantity corresponds to the sum of the exhaust air quantities of the decentralised fan arrangements (1), **characterised in that** the supply air line (5) branches into a plurality of stub lines (6), wherein the stub lines (6) are equipped on the end side in each case with an air passage valve (12).

2. Apparatus as claimed in claim 1, **characterised in that** a sensor controller is allocated to the fan arrangements (1).

3. Apparatus as claimed in claim 2, **characterised in that** the sensor controller comprises a time, follow-up, interval, humidity, light, remote, CO₂ and/or movement controller.

4. Apparatus as claimed in any one of claims 1 to 3, **characterised in that** connection lines (3) of the decentralised fan arrangements (1) are connected into a common exhaust air line (4), in the flow path of which a heat exchanger (8) is arranged which is likewise connected to the supply air line (5) for the purpose of preheating the supply air.

5. Apparatus as claimed in any one of claims 1 to 4, **characterised in that** a silencer (11) is arranged in the supply air line (5).

6. Apparatus as claimed in any one of claims 1 to 5, **characterised in that** a humidity sensor module having air-conditioning logic is integrated in the fan arrangements (1) for extraction purposes, said humidity sensor module being configured, in the event of a humidity increase of at least 5% within 15 minutes, to immediately switch on the fan arrangement (1) when the 5% limit is reached, but at the earliest at a relative air humidity of 55%.

7. Method for air exchange in a building, the exhaust air of which is extracted with at least two decentralised fan arrangements, **characterised in that** the same quantity of extracted exhaust air is introduced into the building with a central fan and is subsequently distributed by means of stub lines, and **in that** the supply air is introduced into the building via air passage valves which are allocated to the stub line ends.

## Revendications

1. Dispositif pour l'échange d'air dans des bâtiments avec au moins deux dispositifs de ventilateurs décentralisés (1) pour aspirer l'air sortant, avec des commandes intégrées et/ou un dispositif de commande (13) pour contrôler la quantité d'air sortant à aspirer et avec au moins une conduite d'air entrant (5) pour introduire l'air entrant dans le bâtiment, une unité de ventilateur (7) étant associée à la conduite d'air entrant (5), et le dispositif présentant une autre commande (2) qui est destinée à contrôler l'unité de ventilateur (7) pour l'air entrant de telle sorte que la quantité d'air entrant correspond à la somme des quantités d'air sortant des dispositifs de ventilateurs décentralisés (1), **caractérisé en ce que** la conduite d'air entrant (5) est ramifiée en plusieurs conduites de dérivation (6), les conduites de dérivation (6) étant chacune équipées à leur extrémité d'une vanne de passage d'air (12).

2. Dispositif selon la revendication 1, **caractérisé en ce qu'**une commande par détecteur est associée aux dispositifs de ventilateurs (1).

3. Dispositif selon la revendication 2, **caractérisé en ce que** la commande par détecteur comprend une commande temporelle, de suivi, d'intervalle, d'humidité, de lumière, à distance, de CO₂ et/ou de mouvement.

4. Dispositif selon une des revendications 1 à 3, **caractérisé en ce que** des conduites de raccordement (3) des dispositifs de ventilateurs décentralisés (1) sont raccordées dans une conduite de sortie d'air commune (4) dans le chemin d'écoulement de laquelle est disposé un échangeur thermique (8) qui est également raccordé à la conduite d'entrée d'air (5) pour préchauffer l'air entrant.

5. Dispositif selon une des revendications 1 à 4, **caractérisé en ce qu'**un dispositif d'insonorisation (11) est disposé dans la conduite d'entrée d'air (5).

6. Dispositif selon une des revendications 1 à 5, **caractérisé en ce que** dans les dispositifs de ventilateurs (1) de l'aspiration est intégré un module de détecteur d'humidité avec une logique de climatisation qui est agencé de sorte qu'en cas d'augmentation d'au moins 5% de l'humidité dans un délai de 15 minutes, les dispositifs de ventilateurs (1) s'enclenchent immédiatement lorsque la limite de 5% est atteinte, mais au plus tôt lorsque l'humidité relative de l'air atteint 55%.

7. Procédé pour l'échange d'air dans le bâtiment dont l'air sortant est aspiré avec au moins deux dispositifs de ventilateurs décentralisés, **caractérisé en ce que** la même quantité d'air aspiré avec un ventilateur centralisé est introduite dans le bâtiment et est ensuite distribuée au moyen de conduites de dérivation, et que l'air entrant est introduit dans le bâtiment par les vannes de passage d'air associées aux extrémités des conduites de dérivation.
